# EUROPÄISCHE PATENTSCHRIFT

(11) **EP 2 919 338 B1**
(45) Veröffentlichungstag und Bekanntmachung des Hinweises auf die Patenterteilung: **26.07.2017**
(21) Anmeldenummer: 15401017.7
(22) Anmeldetag: 10.03.2015
(51) Int. Cl.: H01T 4/06, H01R 13/639, H05K 7/14

(54) **STECKBARE GERÄTEKOMBINATION**
PLUG-IN COMBINATION OF DEVICES
COMBINAISON D'APPAREIL ENFICHABLE

(30) Priorität: 11.03.2014 DE 102014103203
(43) Veröffentlichungstag der Anmeldung: 16.09.2015
(73) Patentinhaber: Phoenix Contact GmbH & Co. KG, 32825 Blomberg (DE)
(72) Erfinder: Meyer, Thomas, 31868 Ottenstein (DE); Pförtner, Steffen, 31832 Springe (DE)
(74) Vertreter: Gesthuysen Patent- und Rechtsanwälte

(56) Entgegenhaltungen:
- WO-A1-2014/021788
- DE-A1- 19 748 429
- DE-A1-102009 004 346
- DE-U1-202006 021 210

## Beschreibung

Die Erfindung betrifft eine steckbare Gerätekombination zum Schutz eines elektrischen Netzes vor Überspannungen oder Überströmen, mit einem Gerätesockel und mit mindestens einem auf den Gerätesockel aufsteckbaren Steckmodul, wobei der Gerätesockel ein Grundgehäuse mit einer Ausnehmung zur Aufnahme des Steckmoduls, Anschlussklemmen für die Leiter des zu schützenden Netzes und mit den Anschlussklemmen verbundene Steckkontakte aufweist. Das Steckmodul weist ein Steckergehäuse, ein in dem Steckergehäuse angeordnetes Schutzelement, insbesondere einen Blitzstrom- und/oder Überspannungsableiter, und zu den Steckkontakten korrespondierende Anschlusssteckkontakte auf.

Für die Betriebssicherheit von elektrischen Anlagen, Maschinen und Geräten ist die permanente ordnungsgemäße Energieversorgung von besonderer Bedeutung. Um beispielsweise einen Stillstand einer Anlage oder eines Anlagenteils zu verhindern oder die Gefahr der Beschädigung eines elektrischen Netzes oder eines an das elektrische Netz angeschlossenen Verbrauchers möglichst gering zu halten, muss eine Schädigung des Netzes und der Verbraucher durch Überspannungen oder dauerhaft anstehende Überströme, nämlich Überlastströme oder Kurzschlussströme, verhindert werden. Hierzu werden Überspannungsschutzgeräte und Geräteschutzschalter verwendet, die bei Überspannungen bzw. Überlast oder Kurzschluss die transiente Überspannung ableiten oder den fehlerhaften Stromkreis selektiv abschalten, so dass eine Beschädigung der angeschlossenen Geräte verhindert wird und andere Anlagenteile nach Möglichkeit weiter funktionsbereit bleiben.

Sowohl Überspannungsschutzgeräte als auch Geräteschutzschalter werden in der Praxis häufig als steckbare Gerätekombinationen mit einem Gerätesockel als Unterteil und einem Steckmodul als Oberteil ausgebildet. Im Rahmen der vorliegenden Erfindung kann es sich bei der steckbaren Gerätekombination sowohl um ein Überspannungsschutzgerät als auch um einen Geräteschutzschalter handeln, unabhängig davon, dass nachfolgend in erster Linie ein Überspannungsschutzgerät als steckbare Gerätekombination beschrieben wird.

Bei bekannten Überspannungsschutzgeräten dient der Gerätesockel, der beispielsweise auf einer Tragschiene montiert werden kann, zum Anschluss an die elektrischen Leitungen. Zur Installation eines solchen Überspannungsschutzgeräts, welches beispielsweise die phasenführenden Leiter L1, L2, L3 sowie den Neutralleiter N und gegebenenfalls auch den Erdleiter PE schützen soll, sind an dem Gerätesockel entsprechende Anschlussklemmen für die einzelnen Leiter vorgesehen. Bei den bekannten Überspannungsschutzgeräten ist der Gerätesockel etwa U-förmig ausgebildet, wobei an einen Schenkel die Anschlussklemmen für die Phasenleiter und den Neutralleiter und an dem anderen Anschlussschenkel die Anschlussklemme für den Erdleiter angeordnet sind. Das Grundgehäuse des Gerätesockels weist eine Ausnehmung auf, deren Abmessungen an die Außenabmessungen des Steckmoduls angepasst sind, so dass das Steckmodul in die Ausnehmung eingesteckt werden kann.

Zur einfachen mechanischen und elektrischen Kontaktierung des Gerätesockels mit dem Steckmodul, in dem das eigentliche Schutzelement angeordnet ist, weist der Gerätesockel mit den Anschlussklemmen verbundene Steckerbuchsen und das Steckmodul korrespondierende Steckerstifte auf, so dass das Steckmodul auf den Gerätesockel aufsteckbar ist. Durch die Steckbarkeit des in dem Steckmodul angeordneten Überspannungsschutzelements besteht die Möglichkeit, das Steckmodul im Fehlerfall oder bei Revisions- oder Wartungsarbeiten auszutauschen, ohne dass die an den Anschlussklemmen des Gerätesockels angeschlossenen Leiter abgetrennt werden müssen.

Im Fehler- bzw. Überlastfall kann kurzfristig ein Stoß- oder Kurzschlussstrom fließen, der den Nennstrom des Netzes um ein vielfaches übersteigt. Aufgrund des hohen Kurzschlussstromes kommt es dann zu starken magnetischen Kräften, so dass das Überspannungsschutzelement aus dem Geräteunterteil herausgedrückt werden kann. Entsprechendes gilt auch während einer Arbeitsprüfung, bei der das Überspannungsschutzgerät mit Impulsströmen beaufschlagt wird, deren Amplitude die Amplitude eines Kurzschlussstromes übersteigen kann.

Bei den bekannten Überspannungsschutzgeräten besteht daher die Gefahr, dass die Steckmodule nach einer Arbeitsprüfung sowie im Fehler- bzw. Überlastfall aus dem Gerätesockel herausspringen bzw. angehoben werden. Darüber hinaus kann es auch bei starken Vibrationen zu einem Lösen der Steckverbindung zwischen dem Gerätesockel und dem Steckmodul kommen, so dass der ordnungsgemäße elektrische Anschluss des Steckmoduls nicht mehr sicher gewährleistet werden kann. Dies kann dadurch verhindert werden, dass die Steckerbuchsen und die Steckerstifte so ausgebildet sind, dass zwischen ihnen im gesteckten Zustand ein Kraft- oder Formschluss besteht, der durch die Ausbildung einer Verdickung an den Steckerstiften noch verstärkt werden kann. Nachteilig ist hierbei jedoch, dass ein Steckmodul dann nur mit relativ großem Kraftaufwand in den Gerätesockel eingesteckt und bei einem gewollten Austausch nur mit noch größerem Kraftaufwand aus dem Gerätesockel herausgezogen werden kann. Zwar können die beim Stecken und Ziehen zu überwindenden Reibkräfte durch eine gezielte Oberflächenbearbeitung der Steckerstifte oder der Steckerbuchsen etwas verringert werden, dies ist jedoch mit einem erhöhten Aufwand und mit erhöhten Kosten verbunden.

Aus der DE 10 2008 021 210 B4 ist eine eingangs beschriebene steckbare Gerätekombination in Form eines Überspannungsschutzgeräts bekannt, bei der das steckbare Überspannungsschutzelement ein oder zwei Federelemente als Verriegelungselement aufweist. Das Steckmodul weist dabei ein Innengehäuse und ein gegenüber dem Innengehäuse begrenzt verschiebbares Außengehäuse auf. Mit Hilfe eines am haubenförmigen Außengehäuse angeordneten Keils als Betätigungselement können die freien Enden der Federelemente auseinandergedrückt werden, wenn sich das Außengehäuse in seiner unteren Position befindet, so dass sich die freien Enden der Federelemente kraftschlüssig in am Gerätesockel ausgebildeten Führungsrippen verkeilen. Soll das steckbare Überspannungsschutzelement ausgetauscht werden, so muss das Außengehäuse aus seiner unteren Position in seine obere Position angehoben werden, wodurch sich auch das Ende des Betätigungsteils nach oben bewegt, so dass das Federelement oder die beiden Federelemente in ihre ursprüngliche Position zurückfedern können, wodurch die kraftschlüssige Verbindung zwischen den freien Enden der Federelemente und den Führungsrippen des Gerätesockels gelöst wird.

Ein als steckbare Gerätekombination ausgebildetes Überspannungsschutzgerät ist auch aus der DE 10 2008 017 423 A1 bekannt. Auch bei diesem Überspannungsschutzgerät ist das die Überspannungsschutzelemente aufweisende Steckmodul in einen Gerätesockel einsteckbar und im eingesteckten Zustand darin verriegelbar. Die Verriegelung des Steckmoduls in dem Gerätesockel erfolgt dabei mit Hilfe eines in einem der Schenkel des Gerätesockels gelagerten Drehriegels, der ein vorstehendes Zungenteil aufweist. Nach dem Einstecken des Steckmoduls in die Aufnahme des Gerätesockels kann das Steckmodul dadurch in seiner Position verriegelt werden, dass der Drehriegel mit Hilfe eines Werkzeugs verdreht wird, wobei das Zungenteil des Drehriegels in eine korrespondierende Nut im Steckmodul eingreift. Soll das Steckmodul ausgetauscht werden, so muss der Drehriegel wiederum verdreht werden, so dass sich dessen Zungenteil aus der Nut im Steckmodul herausbewegt und in eine entsprechende Nut bzw. Öffnung im Schenkel des Gerätesockels hineinschwenkt. Diese Art der Verriegelung des Steckmoduls in dem Gerätesockel weist den Nachteil auf, dass zum Verriegeln und Entriegeln des Steckmoduls in dem Gerätesockel der Drehriegel verdreht werden muss, was einen zusätzlichen Montageschritt bedeutet.

Eine eingangs beschrieben steckbare Gerätekombination mit einem Gerätesockel und einem in die Ausnehmung im Gerätesockel einsteckbarem Steckmodul ist auch aus der DE 10 2009 004 346 A1 bekannt. Bei dieser Gerätekombination wird eine Befestigung des Steckmoduls im gesteckten Zustand durch eine Rastverbindung zwischen einer Rastnase und einer Rastausnehmung realisiert, wobei die Rastnase an einer Stirnseite des Steckmoduls und die Rastausnehmung in einer Seitenwand des Grundgehäuses ausgebildeten sind. Da die Rastnase von außen durch die Rastausnehmungen zugänglich ist, kann die Rastnase zum Lösen der Verrastung einfach, beispielsweise mit der Spitze eines Schraubendrehers, etwas nach Innen eingedrückt werden. Dies setzt jedoch voraus, dass es sich bei der Rastausnehmung um ein offenes Fenster in der Seitenwand des Grundgehäuses handelt, damit die Rastnase von außen zugänglich ist. Außerdem muss das Steckergehäuse ausreichend nachgiebig sein, damit die Rastnase nach Innen eingedrückt werden kann.

Der vorliegenden Erfindung liegt die Aufgabe zugrunde, eine eingangs beschriebene steckbare Gerätekombination zur Verfügung zu stellen, bei der das Steckmodul möglichst einfach auf den Gerätesockel aufgesteckt und abgezogen werden kann, wobei eine sichere Befestigung des Steckmoduls im gesteckten Zustand gewährleistet sein soll.

Diese Aufgabe ist bei der eingangs beschriebenen steckbaren Gerätekombination mit den Merkmalen des Patentanspruchs 1 dadurch gelöst, dass an mindestens einer die Ausnehmung begrenzenden Wand des Gerätesockels ein federnder Rastarm ausgebildet ist, der sich in Richtung der Grundfläche der Ausnehmung erstreckt und dass in mindestens einer Stirnseite des Steckergehäuses eine Rastausnehmung ausgebildet ist. Darüber hinaus ist an der mindestens einen Stirnseite des Steckergehäuses ein Entriegelungselement verschiebbar angeordnet, wobei in vollständig eingestecktem Zustand des Steckmoduls in die Ausnehmung der Rastarm in einer ersten, unteren Position des Entriegelungselements nicht ausgelenkt ist, so dass das freie Ende des Rastarms in die Rastausnehmung eingreift, während der Rastarm in einer zweiten, oberen Position des Entriegelungselements so ausgelenkt ist, dass das freie Ende des Rastarms nicht in die Rastausnehmung in der Stirnseite des Steckergehäuses hineinragt.

Durch ein Verschieben des am Steckergehäuse des Steckmoduls angeordneten Entriegelungselements kann die Verriegelung zwischen dem federnden Rastarm und der Rastausnehmung aufgehoben werden, so dass dann das Steckmodul einfach aus der Ausnehmung im Gerätesockel herausgezogen werden kann. Dadurch, dass die Rastverbindung zwischen dem Gerätesockel und dem Steckmodul aus dem Rastarm einerseits und der Rastausnehmung andererseits besteht, ist die Rastverbindung sehr einfach ausgebildet, wobei auf zusätzliche Bauteile verzichtet werden kann, da sowohl der federnde Rastarm als auch die Rastausnehmung unmittelbar am Grundgehäuse des Gerätesockels bzw. am Steckergehäuse des Steckmoduls realisiert sind. Da auch das Entriegelungselement am Steckergehäuse angeordnet ist, ist auch zum Lösen der Rastverbindung kein separates Bauteil erforderlich.

Dadurch, dass sich der mindestens eine federnde Rastarm in Richtung der Grundfläche der Ausnehmung erstreckt, wird das Einstecken des Steckmoduls in die Ausnehmung im Gerätesockel durch den Rastarm kaum behindert. Wenn das Steckmodul in die Ausnehmung eingesteckt wird, wird der Rastarm durch die Stirnseite des Steckergehäuses solange in Richtung der Wand der Ausnehmung ausgelenkt, bis das freie Ende des Rastarms in die Rastausnehmung in der Stirnseite des Steckergehäuses einschwenkt, wodurch das Steckmodul im Gerätesockel verrastet ist.

Zuvor ist ausgeführt worden, dass an mindestens einer Wand des Gerätesockels ein federnder Rastarm und in mindestens einer Stirnseite des Steckergehäuses eine Rastausnehmung ausgebildet ist. Vorzugsweise ist bei der erfindungsgemäßen steckbaren Gerätekombination nicht nur eine einseitige Rastverbindung sondern eine zweiseitige Rastverbindung vorgesehen. Hierzu ist an beiden die Ausnehmung begrenzenden, einander gegenüberliegenden Wänden des Gerätesockels je ein federnder Rastarm und korrespondierend dazu in den beiden einander gegenüberliegenden Stirnseiten des Steckergehäuses je eine Rastausnehmung ausgebildet sowie je ein Entriegelungselement angeordnet. Dadurch wird eine sichere Verrastung des Steckmoduls in der Ausnehmung des Gerätesockels gewährleistet, auch wenn im Überlastfall kurzfristig ein sehr hoher Kurzschlussstrom fließt, aufgrund dessen es zu starken magnetischen Kräften kommt, die entgegengesetzt zur Aufsteckrichtung des Steckmoduls wirken.

Damit das Lösen der Rastverbindung möglichst einfach erfolgen kann, weist das Entriegelungselement gemäß einer bevorzugten Ausgestaltung eine Entriegelungsausnehmung mit einer Entriegelungsfläche auf, die in Einsteckrichtung des Steckmoduls zur Wand des Gerätesockels geneigt ist. Die Entriegelungsfläche ist dabei so angeordnet, dass der Rastarm durch die Entriegelungsfläche in Richtung der Wand des Gerätesockels ausgelenkt wird, wenn das Entriegelungselement aus der ersten, unteren Position in die zweite, obere Position verschoben wird. Die Auslenkung des Rastarms in Richtung der Wand des Gerätesockels führt dann dazu, dass das freie Ende des Rastarms nicht mehr in die Rastausnehmung in der Stirnseite des Steckergehäuses hineinragt, wodurch die Rastverbindung gelöst wird und somit das Steckmodul von dem Gerätesockel abgezogen werden kann.

Gemäß einer Ausführungsvariante weist das freie Ende des Rastarms eine Schräge auf, die auf die Neigung der Entriegelungsfläche der Entriegelungsausnehmung abgestimmt ist, um ein Verkanten oder Verklemmen des Rastarms beim Verschieben des Entriegelungselements aus der ersten, unteren Position in die zweite, obere Position zu verhindern. Die Abstimmung der Schräge und der Neigung erfolgt dabei unter Berücksichtigung des Materials und der Oberfläche sowohl des Rastarms als auch der Ausnehmung derart, dass das freie Ende des Rastarms entlang der Entriegelungsfläche gleitet, wenn das Entriegelungselement in die zweite, obere Position verschoben wird.

Um das Lösen der Rastverbindung weiter zu erleichtern, ist gemäß einer weiteren vorteilhaften Ausgestaltung der Erfindung vorgesehen, dass das Entriegelungselement einen Griffabschnitt aufweist, der derart angeordnet ist, dass er aus der Ausnehmung im Gerätesockel herausragt, auch wenn das Steckmodul vollständig in die Ausnehmung im Gerätesockel eingesteckt ist und sich das Entriegelungselement in seiner ersten, unteren Position befindet. Das Abziehen eines Steckmoduls vom Gerätesockel kann so einfach dadurch erfolgen, dass ein Anwender das Steckmodul mit zwei Fingern einer Hand an den einander gegenüberliegenden Stirnseiten des Steckergehäuses fasst, wobei ein Finger am Griffabschnitt angreift. Beim Ziehen wird dann das Entriegelungselement aus der ersten, unteren Position in die zweite, obere Position verschoben, wodurch die Rastverbindung gelöst wird. Durch weiteres Ziehen am Steckmodul kann dann das Steckmodul vollständig aus der Ausnehmung herausgezogen werden. Das Lösen der Rastverbindung und das Herausziehen des Steckmoduls aus der Ausnehmung des Gerätesockels kann somit durch einen Handgriff erfolgen, nämlich durch ein einfaches Ziehen des Steckmoduls an den Stirnseiten des Steckergehäuses bzw. am Griffabschnitte des Entriegelungselements, wodurch zunächst die Verrastung gelöst und anschließend das Steckmodul herausgezogen werden kann.

Damit das Entriegelungselement einfach, sicher und möglichst platzsparend am Steckergehäuse verschiebbar angeordnet werden kann, ist gemäß einer weiteren vorteilhaften Ausgestaltung der Erfindung in der Stirnseite des Steckergehäuses eine Ausnehmung für das Entriegelungselement ausgebildet, in der das Entriegelungselement geführt ist, wobei der Griffabschnitt aus der Ausnehmung herausragt. Vorzugsweise liegt dabei der Griffabschnitt flächig an der Stirnseite des Steckergehäuses an, wodurch eine Beschädigung des Griffabschnitts verhindert und gleichzeitig möglichst geringe Außenabmessungen des Steckmoduls realisiert werden können. Außerdem kann dadurch das Steckergehäuse beim Herausziehen des Steckmoduls aus der Ausnehmung im Gerätesockel besonders einfach am Griffabschnitt gefasst werden.

Im Einzelnen gibt es nun eine Vielzahl von Möglichkeiten, die erfindungsgemäße steckbare Gerätekombination auszugestalten und weiterzubilden. Dazu wird verwiesen sowohl auf die dem Patentanspruch 1 nachgeordneten Patentansprüche als auch auf die nachfolgende Beschreibung eines bevorzugten Ausführungsbeispiels in Verbindung mit der Zeichnung. In der Zeichnung zeigen
- Fig. 1: eine Seitenansicht eines Ausführungsbeispiels einer Gerätekombination mit einem vollständig eingesteckten und verrasteten Steckmodul,
- Fig. 2: eine Seitenansicht der Gerätekombination gemäß Fig. 1 mit einem angehobenen, nicht mehr verrasteten Steckmodul,
- Fig. 3: eine perspektivische Darstellung eines Ausschnitts der Gerätekombination gemäß Fig. 1,
- Fig. 4: der Ausschnitt der Gerätekombination gemäß Fig. 3, im Schnitt, und
- Fig. 5: eine perspektivische Darstellung eines Ausschnitts der Gerätekombination gemäß Fig. 2.

Die Figuren zeigen vereinfachte Darstellungen eines Ausführungsbeispiels einer erfindungsgemäßen steckbaren Gerätekombination zum Schutz eines elektrischen Netzes vor Überspannungen oder Überströmen. Die steckbare Gerätekombination besteht aus einem etwa U-förmigen Gerätesockel 1 und einem auf den Gerätesockel 1 aufsteckbaren Steckmodul 2. Der Gerätesockel 1 weist ein Grundgehäuse 3 mit einer Ausnehmung 4 zur Aufnahme des Steckmoduls 2 auf. Darüber hinaus sind in den beiden Schenkeln des Gerätesockels 1 - hier nicht dargestellt - Anschlussklemmen, beispielsweise Schraubanschlussklemmen, zum Anschluss der Leiter des zu schützenden Netzes angeordnet. Die Anschlussklemmen sind mit Steckkontakten elektrisch leitend verbunden, über die das Steckmodul 2 mit dem Gerätesockel 1 elektrisch verbunden werden kann, wozu aus dem Steckergehäuse 5 des Steckmoduls 2 zu den Steckkontakten korrespondierende Anschlusssteckkontakte herausragen. Wie im Stand der Technik üblich, können die Steckkontakte insbesondere als Steckerbuchsen und die Anschlusssteckkontakte als Steckerstifte oder Steckerschwerter ausgebildet sein.

Zur Verrastung eines in die Ausnehmung 4 im Gerätesockel 1 eingesteckten Steckmoduls 2 ist an einer die Ausnehmung 4 begrenzenden Wand 6 des Gerätesockels 1 ein federnder Rastarm 7 ausgebildet, der sich in Richtung der Grundfläche 8 der Ausnehmung 4 erstreckt, d.h. in der Darstellung gemäß den Figuren schräg nach unten. Im verrasteten, in den Figuren 1, 3 und 4 dargestellten Zustand des Steckmoduls 2 ragt der Rastarm 7 in eine in der gegenüberliegenden Stirnseite 9 des Steckergehäuses 5 ausgebildete Rastausnehmung 10 hinein. Dadurch, dass sich der federnde Rastarm 7 in Richtung der Grundfläche 8 der Ausnehmung 4 im Gerätesockel 1 erstreckt, kann das Steckmodul 2 einfach in die Ausnehmung 4 eingesteckt werden, da der Rastarm 7 bzw. dessen freies Ende beim Einsteckens in die Ausnehmung 4 durch die Stirnseite 9 des Steckergehäuses 5 in Richtung der Wand 6 ausgelenkt wird. Ist das Steckmodul 2 vollständig in die Ausnehmung 4 eingesteckt, so federt der Rastarm 7 zurück und erstreckt sich in die Rastausnehmung 10 im Steckergehäuse 5, wodurch das Steckmodul 2 sicher in dem Gerätesockel 1 verrastet ist. Ein ungewolltes Lösen des Steckmoduls 2 wird dadurch verhindert, dass das freie Ende des Rastarms 7 mit dem unteren Rand der Rastausnehmung zusammenwirkt, so dass das Steckmodul 2 nicht aus der Ausnehmung 4 herausgedrückt werden kann.

Um nun auf einfache Art und Weise das Steckmodul 2 bei Bedarf wieder aus dem Gerätesockel 1 herausziehen zu können, ist an der Stirnseite 9 des Steckergehäuses 5 ein Entriegelungselement 11 verschiebbar angeordnet, mit dessen Hilfe die Verrastung zwischen dem Rastarm 7 und der Rastausnehmung 10 gelöst werden kann. Wie insbesondere aus den Fig. 3 bis 5 ersichtlich ist, weist das Entriegelungselement 11 eine keilförmige Entriegelungsausnehmung 12 mit einer Entriegelungsfläche 13 auf, die in Einsteckrichtung des Steckmoduls 2 zur Wand 6 des Gerätesockels 1 geneigt ist. Wird das Entriegelungselement 1 aus seiner ersten, unteren Position gemäß den Fig. 1, 3 und 4 in seine zweite, obere Position gemäß den Fig. 2 und 5 verschoben, so wird der Rastarm 7 durch die nach oben verschobene Entriegelungsfläche 13 in Richtung der Wand 6 des Gerätesockels 1 ausgelenkt, so dass er nicht mehr in die Rastausnehmung 10 eingreift. Das Steckmodul 2 kann dann einfach aus der Ausnehmung 4 des Gerätesockels 1 herausgezogen werden, da die Verrastung gelöst ist.

Wie insbesondere aus den vergrößerten Ausschnittsdarstellungen gemäß den Fig. 3 und 5 ersichtlich ist, weist das Entriegelungselement 11 einen Griffabschnitt 14 auf, der in Einsteckrichtung des Steckmoduls 2 vor bzw. oberhalb der Entriegelungsausnehmung 12 ausgebildet ist. Der Griffabschnitt 14 ist dabei derart angeordnet, dass er aus der Ausnehmung 4 im Gerätesockel 1 herausragt, auch wenn das Steckmodul 2 vollständig in die Ausnehmung 4 eingesteckt ist. Dadurch kann der Griffabschnitt 14 stets ohne Probleme von einem Anwender betätigt werden.

Ein Anwender kann das Steckmodul 2 dadurch einfach aus dem Gerätesockel 1 herausziehen, dass er das Steckmodul 2 mit zwei Fingern einer Hand greift. Fasst der Anwender dabei das Steckergehäuse 5 am Griffabschnitt 14 des Entriegelungselements 11 an, so führt ein Ziehen am Steckmodul 2 zunächst dazu, dass das Entriegelungselement 11 aus seiner ersten, unteren Position in seine zweite, obere Position verschoben wird, wodurch die Rastverbindung zwischen dem Rastarm 7 und der Rastausnehmung 10 gelöst wird. Durch weiteres Ziehen am Steckmodul 2 bzw. am Steckergehäuse 5 kann das Steckmodul 2 dann vollständig aus der Ausnehmung 4 herausgezogen werden. Das Lösen der Rastverbindung und das Herausziehen des Steckmoduls 2 aus der Ausnehmung 4 des Gerätesockels 1 erfolgt somit durch einen einzigen Handgriff, wobei der Entriegelungsvorgang und der Abziehvorgang nacheinander durch Ziehen am Steckmodul 2 in dieselbe Richtung erfolgen. Ein Umgreifen oder ein separater Entriegelungsvorgang, insbesondere mit einem Werkzeug, ist nicht erforderlich.

Bei dem dargestellten Ausführungsbeispiel ist der Griffabschnitt 14 derart angeordnet und ausgebildet, dass er in der zweiten, oberen Position des Entriegelungselements 11 etwas über den oberen Rand 15 des Steckergehäuses 5 übersteht. Dadurch ist für einen Anwender sofort erkennbar, wenn bei der Gerätekombination das Steckmodul 2 nicht ordnungsgemäß im Gerätesockel 1 verrastet ist. Das obere Ende des Griffabschnitts 14 dient somit gleichzeitig als Anzeigeelement für eine ordnungsgemäße Verrastung des Steckmoduls 2 in dem Gerätesockel 1.

Aus den Fig. 3 bis 5 ist schließlich noch erkennbar, dass in der Stirnseite 9 des Steckergehäuses 5 eine Ausnehmung 16 ausgebildet ist, in der das Entriegelungselement 11 geführt wird. Die Ausnehmung 16 und das Entriegelungselement 11 sind dabei derart ausgebildet, dass der Griffabschnitt 14 aus der Ausnehmung 16 herausragt und flächig an der Stirnseite 9 des Steckergehäuses 5 anliegt. Hierdurch ist die Betätigung des Entriegelungselements 11 besonders einfach möglich, wenn das Steckmodul 2 - wie zuvor beschrieben - mit zwei Fingern einer Hand gefasst wird.

Darüber hinaus ist aus den Fig. 3 bis 5 noch ersichtlich, dass an dem Entriegelungselement 11 ein Rückhalteabschnitt 17 ausgebildet ist, der in Einsteckrichtung des Steckmoduls 2 an die Entriegelungsfläche 13 angrenzt und hinter bzw. unterhalb der Entriegelungsausnehmung 12 angeordnet ist. Durch die Ausbildung des Rückhalteabschnitts 17 wird zum einen die Führung des Entriegelungselements 11 in der Ausnehmung 16 im Steckergehäuse 5 verbessert, zum anderen ist dadurch gewährleistet, dass der Rastarm 7 nicht wieder in die Rastausnehmung 10 einschwenken bzw. zurückfedern kann, wenn das Entriegelungselement 11 in die obere Position verschoben worden ist.

## Patentansprüche

1. Steckbare Gerätekombination zum Schutz eines elektrischen Netzes vor Überspannungen oder Überströmen, mit einem Gerätesockel (1) und mindestens einem auf den Gerätesockel (1) aufsteckbaren Steckmodul (2),
wobei der Gerätesockel (1) ein Grundgehäuse (3) mit einer Ausnehmung (4) zur Aufnahme des Steckmoduls (2), Anschlussklemmen für die Leiter des zu schützenden Netzes und mit den Anschlussklemmen verbundene Steckkontakte aufweist, und
wobei das Steckmodul (2) ein Steckergehäuse (5), ein in dem Steckergehäuse (5) angeordnetes Schutzelement, insbesondere einen Blitzstrom- und/oder Überspannungsableiter, und zu den Steckkontakten korrespondierende Anschlusssteckkontakte, die mit dem Schutzelement elektrisch leitend verbunden sind, aufweist,
**dadurch gekennzeichnet,**
**dass** an mindestens einer die Ausnehmung (4) begrenzenden Wand (6) des Gerätesockels (1) ein federnder Rastarm (7) ausgebildet ist, der sich in Richtung der Grundfläche (8) der Ausnehmung (4) erstreckt,
**dass** in mindestens einer Stirnseite (9) des Steckergehäuses (5) eine Rastausnehmung (10) ausgebildet ist, und
**dass** an der mindestens einen Stirnseite (9) des Steckergehäuses (7) ein Entriegelungselement (11) verschiebbar angeordnet ist, wobei im vollständig eingesteckten Zustand des Steckmoduls (2) in die Ausnehmung (4) der Rastarm (7) in einer ersten, unteren Position des Entriegelungselements (11) nicht ausgelenkt ist, so dass das freie Ende des Rastarms (7) in die Rastausnehmung (10) eingreift, während der Rastarm (7) in einer zweiten, oberen Position des Entriegelungselements (11) so ausgelenkt ist, dass das freie Ende des Rastarms (7) nicht in die Rastausnehmung (10) hineinragt.

2. Gerätekombination nach Anspruch 1, **dadurch gekennzeichnet, dass** an beiden die Ausnehmung (4) begrenzenden, einander gegenüberliegenden Wänden (6) des Gerätesockels (1) je ein federnder Rastarm (7) und in beiden einander gegenüberliegenden Stirnseiten (9) des Steckergehäuses (5) je eine Rastausnehmung (10) ausgebildet und je ein Entriegelungselement (11) angeordnet ist.

3. Gerätekombination nach Anspruch 1 oder 2, **dadurch gekennzeichnet, dass** das Entriegelungselement (11) eine Entriegelungsausnehmung (12) mit einer Entriegelungsfläche (13) aufweist, die in Einsteckrichtung des Steckmoduls (2) zur Wand (6) des Gerätesockels (1) geneigt ist, wobei die Entriegelungsfläche (13) so angeordnet ist, dass der Rastarm (7) in Richtung der Wand (6) des Gerätesockels (1) ausgelenkt ist, wenn das Entriegelungselement (12) aus der ersten, unteren Position in die zweite, obere Position verschoben wird.

4. Gerätekombination nach einem der Ansprüche 1 bis 3, **dadurch gekennzeichnet, dass** das Entriegelungselement (11) einen Griffabschnitt (14) aufweist, der derart angeordnet ist, dass der Griffabschnitt (14) aus der Ausnehmung (4) im Gerätesockel (1) herausragt, auch wenn das Steckermodul (2) vollständig in die Ausnehmung (4) im Gerätesockel (1) eingesteckt ist.

5. Gerätekombination nach Anspruch 4, **dadurch gekennzeichnet, dass** der Griffabschnitt (14) derart angeordnet ist, dass er in der zweiten, oberen Position des Entriegelungselements (11) etwas über den oberen Rand (15) des Steckergehäuses (5) übersteht.

6. Gerätekombination nach Anspruch 4 oder 5, **dadurch gekennzeichnet, dass** in mindestens einer Stirnseite (9) des Steckergehäuses (5) eine Ausnehmung (16) ausgebildet ist, in der das Entriegelungselement (11) geführt ist, wobei der Griffabschnitt (14) aus der Ausnehmung (16) herausragt und vorzugsweise flächig an der Stirnseite (9) des Steckergehäuses (5) anliegt.

7. Gerätekombination nach einem der Ansprüche 3 bis 6, **dadurch gekennzeichnet, dass** das Entriegelungselement (11) einen Rückhalteabschnitt (17) aufweist, der in Einsteckrichtung des Steckmoduls (2) an die Entriegelungsfläche (13) angrenzend hinter der Entriegelungsausnehmung (12) angeordnet ist.

## Claims

1. Plug-in combination of devices for protecting an electrical network against overvoltages or overcurrents, with a device base (1) and at least one plug-in module (2) which can be plugged onto the device base (1),
wherein the device base (1) has a basic housing (3) with a recess (4) for receiving the plug-in module (2), terminals for the conductors of the network to be protected, and plug-in contacts connected to the terminals, and
wherein the plug-in module (2) has a plug housing (5), a protective element arranged in the plug housing (5), in particular a lightning current and/or overvoltage arrester, and connecting plug-in contacts which correspond to the plug-in contacts and are connected to the protective element in an electrically conductive manner,
**characterized**
**in that** a resilient latching arm (7) is formed on at least one wall (6), which bounds the recess (4), of the device base (1), said latching arm extending in the direction of the base area (8) of the recess (4),
**in that** a latching recess (10) is formed in at least one end side (9) of the plug housing (5), and
**in that** a release element (11) is arranged displaceably on the at least one end side (9) of the plug housing (7), wherein, in the completely plugged-in state of the plug-in module (2) into the recess (4), the latching arm (7) is not deflected in a first lower position of the release element (11), and therefore the free end of the latching arm (7) engages in the latching recess (10), while, in a second, upper position of the release element (11), the latching arm (7) is deflected in such a manner that the free end of the latching arm (7) does not project into the latching recess (10).

2. Combination of devices according to Claim 1, **characterized in that** a resilient latching arm (7) is formed on each of the two mutually opposite walls (6), which bound the recess (4), of the device base (1), and a latching recess (10) is formed and a release element (11) is arranged in each of the two mutually opposite end sides (9) of the plug housing (5).

3. Combination of devices according to Claim 1 or 2, **characterized in that** the release element (11) has a release recess (12) with a release surface (13) which is inclined with respect to the wall (6) of the device base (1) in the plug-in direction of the plug-in module (2), wherein the release surface (13) is arranged in such a manner that the latching arm (7) is deflected in the direction of the wall (6) of the device base (1) when the release element (12) is displaced out of the first, lower position into the second, upper position.

4. Combination of devices according to one of Claims 1 to 3, **characterized in that** the release element (11) has a gripping portion (14) which is arranged in such a manner that the gripping portion (14) projects out of the recess (4) in the device base (1) even when the plug-in module (2) is completely plugged into the recess (4) in the device base (1).

5. Combination of devices according to Claim 4, **characterized in that** the gripping portion (14) is arranged in such a manner that it protrudes somewhat over the upper edge (15) of the plug housing (5) in the second, upper position of the release element (11).

6. Combination of devices according to Claim 4 or 5, **characterized in that** a recess (16) in which the release element (11) is guided is formed in at least one end side (9) of the plug housing (5), wherein the gripping portion (14) projects out of the recess (16) and preferably lies flat against the end side (9) of the plug housing (5).

7. Combination of devices according to one of Claims 3 to 6, **characterized in that** the release element (11) has a retaining portion (17) which is arranged behind the release recess (12) and adjacent to the release surface (13) in the plug-in direction of the plug-in module (2).

## Revendications

1. Combinaison d'appareils enfichable destinés à protéger un réseau électrique contre des surtensions ou des surintensités, comportant un socle d'appareil (1) et au moins un module connecteur (2) enfichable sur le socle d'appareil (1),
dans laquelle le socle d'appareil (1) comporte un boîtier de base (3) ayant un évidement (4) destiné à recevoir le module connecteur (2), des bornes destinées aux conducteurs du réseau à protéger et des contacts de connecteur reliés aux bornes, et
dans laquelle le module connecteur (2) comporte un boîtier de connecteur (5) et un élément de protection disposé dans le boîtier de connecteur (5), notamment un parafoudre et/ou un limiteur de surtension et des contacts de raccordement correspondant aux contacts de connecteur, qui sont reliés de manière électriquement conductrice à l'élément de protection,
**caractérisée en ce**
**qu'**un bras d'enclenchement (7) élastique est réalisé sur au moins une paroi (6) du socle d'appareil (1) adjacente à l'évidement (4), lequel bras d'enclenchement s'étend dans la direction de la surface de base (8) de l'évidement (4),
**qu'**un évidement d'enclenchement (10) est réalisé dans au moins une face avant (9) du boîtier de connecteur (5), et
**qu'**un élément de déverrouillage (11) est disposé de manière à pouvoir être déplacé sur l'au moins une face avant (9) du boîtier de connecteur (7), dans lequel, à l'état entièrement enfiché du module de connecteur (2) dans l'évidement (4), le bras d'enclenchement (7), à une première position inférieure de l'élément de déverrouillage (11), n'est pas dévié, de manière à ce que l'extrémité libre du bras d'enclenchement (7) s'engage dans l'évidement d'enclenchement (10) alors que le bras d'enclenchement (7), à une seconde position supérieure de l'élément de déverrouillage (11), est dévié de manière à ce que l'extrémité libre du bras d'enclenchement (7) ne pénètre pas dans l'évidement d'enclenchement (10).

2. Combinaison d'appareils selon la revendication 1, **caractérisée en ce qu'**un bras d'enclenchement élastique (7) est respectivement réalisé sur les deux parois (6) du socle de boîtier (1) qui sont adjacentes à l'évidement (4) et qui sont mutuellement opposées et **en ce qu'**un évidement d'enclenchement (10) est respectivement réalisé et un élément de déverrouillage (11) est respectivement disposé dans les deux faces avant mutuellement opposées (9) du boîtier de connecteur (5).

3. Combinaison d'appareils selon la revendication 1 ou 2, **caractérisée en ce que** l'élément de déverrouillage (11) comporte un évidement de déverrouillage (12) ayant une surface de déverrouillage (13) qui est inclinée dans la direction d'enfichage du module connecteur (2) vers la paroi (6) du socle d'appareil (1), dans laquelle la surface de déverrouillage (13) est agencée de manière à ce que le bras d'enclenchement (7) soit dévié dans la direction de la paroi (6) du socle d'appareil (1) lorsque l'élément de déverrouillage (12) est déplacé de la première position inférieure à la seconde position supérieure.

4. Combinaison d'appareils selon l'une quelconque des revendications 1 à 3, **caractérisée en ce que** l'élément de déverrouillage (11) comporte une partie de préhension (14) qui est agencée de manière à ce que la partie de préhension (14) fasse également saillie hors de l'évidement (4) du socle d'appareil (1) lorsque le module connecteur (2) est entièrement enfiché dans l'évidement (4) du socle d'appareil (1).

5. Combinaison d'appareils selon la revendication 4, **caractérisée en ce que** la partie de préhension (14) est agencée de manière à ce qu'à la seconde position supérieure de l'élément de déverrouillage (11), elle dépasse légèrement au-dessus du bord supérieur (15) du boîtier de connecteur (5).

6. Combinaison d'appareils selon la revendication 4 ou 5, **caractérisée en ce que**, dans au moins une face avant (9) du boîtier de connecteur (5), est réalisé un évidement (16) dans lequel l'élément de déverrouillage (11) est guidé, dans lequel la partie de préhension (14) fait saillie hors de l'évidement (16) et repose de préférence à plat sur la face avant (9) du boîtier de connecteur (5).

7. Combinaison d'appareils selon l'une quelconque des revendications 3 à 6, **caractérisée en ce que** l'élément de déverrouillage (11) comporte une partie de retenue (17) qui est disposée dans la direction d'enfichage du module connecteur (2) de manière adjacente à la surface de déverrouillage (13), à l'arrière de l'évidement de déverrouillage (12).
